# EUROPÄISCHE PATENTSCHRIFT

(11) **EP 2 791 427 B1**
(45) Veröffentlichungstag und Bekanntmachung des Hinweises auf die Patenterteilung: **03.08.2016**
(21) Anmeldenummer: 12805424.4
(22) Anmeldetag: 09.11.2012
(51) Int. Cl.: B66C 23/86, B66C 23/62, E02F 9/12

(54) **VORRICHTUNG ZUM ABBREMSEN VON DREH- UND/ODER SCHWENKWERKEN, VERFAHREN ZUM STEUERN EINER SOLCHEN VORRICHTUNG SOWIE ARBEITSMASCHINE MIT EINER SOLCHEN ABBREMSVORRICHTUNG**
DEVICE FOR BRAKING ROTATING AND/OR SLEWING GEARS, METHOD FOR CONTROLLING SUCH A DEVICE, AND PRODUCTION MACHINE HAVING SUCH A BRAKING DEVICE
DISPOSITIF DE FREINAGE DE MÉCANISMES ROTATIFS ET/OU PIVOTANTS, PROCÉDÉ DE COMMANDE D'UN TEL DISPOSITIF ET ENGIN DE TRAVAIL POURVU D'UN TEL DISPOSITIF DE FREINAGE

(30) Priorität: 15.12.2011 DE 102011122225
(43) Veröffentlichungstag der Anmeldung: 22.10.2014
(73) Patentinhaber: Terex Cranes Germany GmbH, 66482 Zweibrücken (DE)
(72) Erfinder: PLAGEMANN, Joachim, 66894 Rosenkopf (DE); SCHWITZGEBEL, Heike, 66424 Homburg (DE); CONRAD, Frank, 66459 Kirkel (DE); SCHÜTZ, Achim, 66503 Dellfeld (DE); SCHLACHTER, Jürgen, 66503 Dellfeld (DE)
(74) Vertreter: Moser Götze & Partner Patentanwälte mbB
(86) Internationale Anmeldenummer: PCT/DE2012/001102
(87) Internationale Veröffentlichungsnummer: WO 2013/087048

(56) Entgegenhaltungen:
- DE-A1-102006 040 459
- DE-B3-102008 056 022
- US-A1- 2005 253 542
- US-A1- 2006 192 424

## Beschreibung

Die vorliegende Erfindung betrifft eine Vorrichtung zum Abbremsen von Dreh- und/oder Schwenkwerken von Arbeitsmaschinen, umfassend mindestens eine dynamische Betriebsbremse zum Abbremsen einer Dreh- und/oder Schwenkbewegung des Dreh- und/oder Schwenkwerkes und mindestens eine statische Haltebremse, mit der das Dreh- und/oder Schwenkwerk in einer Position arretierbar ist, wobei der dynamischen Betriebsbremse und/oder der statischen Haltebremse mindestens ein Sensor zugeordnet ist, der die aktuelle Bewegung des Dreh- und/oder Schwenkwerkes erfasst und der Sensor mit einer Steuerung verbunden ist.

Zum Abbremsen von Dreh- und/oder Schwenkwerken in Baumaschinen werden bekanntlich mindestens eine dynamische Bremse und eine statische Haltebremse verwendet. Mit der dynamischen Bremse wird die Drehbewegung des Drehwerkes, das beispielsweise mit einem Oberwagen eines Fahrzeugkranes verbunden ist, kontrolliert abgebremst. Mit der Haltebremse wird das Drehwerk im Stillstand arretiert.

Bei der Betätigung der dynamischen Betriebsbremse (beispielsweise über ein Bremspedal oder einen Steuerhebel oder der Gleichen) wird ein Signal erzeugt, das von einer Steuerung ausgewertet wird. Die Steuerung steuert unter Berücksichtigung weiterer Parameter, wie Drehgeschwindigkeit, Lastzustand und/oder Lastverteilung die Aktorik, wie beispielsweise Hydraulikpumpen und Hydraulikventile, um das Drehwerk abbremsen zu können. Nachdem das Drehwerk zum Stillstand gekommen ist, kann es in der aktuellen Position durch das Zuschalten einer statischen Haltebremse gehalten werden.

Diese Art von Anordnungen und Bremsverfahren haben sich bewährt, sind aber mit dem Nachteil behaftet, dass es bei einem Ausfall der dynamischen Bremse keine Möglichkeit gibt, eine dosierte Notbremsung des Dreh- und/oder Schwenkwerkes durchzuführen und damit eine kontrollierte Abbremsung des Oberwagens und/oder eines Auslegers ausführen zu können. Denn wird die statische Haltebremse, beispielsweise während der Drehbewegung des Drehwerkes zugeschaltet, führt dies unweigerlich zu einem abrupten Stoppen des Drehwerkes und damit zum Stoppen der Drehbewegung des mit dem Drehwerk verbundenen Oberwagens.

Als statische Haltebremsen werden in der Regel Lamellenbremsen verwendet, die aus mehreren Scheiben bestehen, die hintereinander auf einer Achse liegen und drehfest mit dem festen bzw. dem rotierenden Teil der Baumaschine verbunden sind. Diese Art von Bremsen haben sich bewährt, sind jedoch mit dem Nachteil behaftet, dass durch ein abruptes Stoppen des Dreh- und/oder des Schwenkwerkes es zu ernsthaften Bauteilschäden an der Baumaschine selbst oder beispielsweise zu einem unkontrollierten Pendeln einer an dem Ausleger angeschlagenen Last kommen kann.

Es hat sich gezeigt, dass ein sicheres Abbremsen des Dreh- und/oder Schwenkwerkes mit der statischen Haltebremse bauartbedingt nicht möglich ist. In einer Notfallsituation, beispielsweise bei einem Ausfall der dynamischen Bremse kann die statische Haltbremse während der Dreh- bzw. Schwenkbewegung zugeschaltet werden. Hierdurch wird die Dreh- bzw. Schwenkbewegung abrupt unterbrochen. Dies führt zu Schlägen und damit zu einem erhöhten Verschleiß im Dreh- und/oder im Schwenkwerk und im schlimmsten Fall zur Zerstörung der Arbeitsmaschine.

Aus der Offenlegungsschrift US 2005/0253542 A1 ist bereits bekannt, ein Bagger-Drehwerk mit einem Elektromotor anzutreiben. Dieser Elektromotor ist generatorisch abbremsbar. Auch ist dem Elektromotor eine Haltebremse zugeordnet, über die das Drehwerk im normalen Baggerbetrieb aus einer vorgewählten geringen Drehzahl bis zum Stillstand abbremsbar und anschließend festlegbar ist.

Es ist daher eine Aufgabe der vorliegenden Erfindung, eine Vorrichtung zu schaffen, die die oben genannten Nachteile überwindet und mit der, auch unter Einsatzbedingungen, ein sicheres und schnelles Abbremsen von Dreh- und/oder Schwenkwerken in jeder Aufstellkonfiguration einer Arbeitsmaschine gewährleistet werden kann. Eine weitere Aufgabe besteht darin eine Vorrichtung zu schaffen, mit der bei einem Ausfall der dynamischen Bremse ein sicheres Abbremsen von Dreh- und/oder Schwenkwerk gewährleistet wird.

Diese Aufgabe wird durch die im Anspruch 1 angegebenen Merkmale gelöst, insbesondere dadurch, dass die Steuerung eine Betätigung der dynamischen Betriebsbremse erkennt und bei einer fortgesetzten Dreh- und/oder Schwenkbewegung des Dreh- und/oder Schwenkwerkes bei fortgesetzt betätigter dynamischer Betriebsbremse die statische Haltebremse getaktet oder proportional oder dosiert ansteuert.

Erfindungsgemäß ist die statische Haltebremse über die Steuerung getaktet ansteuerbar ausgebildet. Durch das getaktete Ansteuern der statischen Haltebremse kann die Bewegungsenergie des Dreh- und/oder Schwenkwerkes schrittweise abgebaut werden, wodurch Bauteilschäden an der Arbeitsmaschine vermieden werden können. Es ist hierbei vorgesehen, dass sich der Bremsweg gegenüber dem Abbremsen mit der dynamischen Betriebsbremse nicht verlängert. Hierdurch kann die statische Haltebremse als echte Alternative für das Abbremsen von Dreh- und/oder Schwenkwerken gegenüber der dynamischen Betriebsbremse dienen und im Notfall, beispielsweise bei Ausfall, deren Funktion uneingeschränkt übernehmen. Die Taktrate kann fest oder variabel, beispielsweise abhängig von der Drehzahl, dem Massenträgheitsmoment, der gesamten Maschinenkonfiguration etc., ausgebildet sein und ist abhängig vom Arbeitsmaschinentyp vorzugsweise versuchstechnisch zu ermitteln.

In einer ersten alternativen Ausführungsform der erfindungsgemäßen Vorrichtung ist es vorgesehen, dass die statische Haltebremse über die Steuerung proportional angesteuert werden kann. Ferner ist es in einer zweiten Alternative vorgesehen, dass die statische Haltebremse über die Steuerung dosiert angesteuert werden kann.

Nach Stillstand des Dreh- und/oder Schwenkwerkes, was auch das Unterschreiten einer festlegbaren Minimaldrehzahl umfassen kann, ist es vorgesehen, die statische Haltebremse dauerhaft zu schließen, solange die dynamische Betriebsbremse betätigt bleibt.

Erfindungsgemäß ist es vorgesehen, dass der Sensor zum Erfassen der Dreh- und/oder Schwenkbewegung des Dreh- und/oder Schwenkwerkes als Drehzahlgeber und/oder als hydraulischer Durchflusssensor ausgebildet ist. Je nach Anwendungsfall kann die Rücknahme der Betätigung der dynamischen Bremse während der Bremsung mit der statischen Haltebremse zum Abbruch derselben führen. Des Weiteren kann auch bei Fehlbedienung der statischen Haltebremse, beispielsweise während der Dreh- und/oder Schwenkbewegung des Dreh- und/oder Schwenkwerkes, ein sicheres Abbremsen ermöglicht werden.

Gemäß einer anderen vorteilhaften Ausführungsform, ist zur Erfassung der Dreh- und/oder Schwenkbewegung vorgesehen, den Sensor als Beschleunigungssensor auszubilden. Ein derartiger Sensor misst die Geschwindigkeitsänderung des Dreh- und/oder Schwenkwerkes und könnte - unabhängig von der Fahrzeughydraulik - als eine rein elektronische und/oder elektromechanische Systemeinheit der Arbeitsmaschine zugeordnet sein.

Ferner liegt der vorliegenden Erfindung die Aufgabe zugrunde, ein Verfahren zum Steuern der Vorrichtung gemäß den Ansprüchen 1 bis 5 zur Verfügung zu stellen. Die Aufgabe wird durch die Verfahrensschritte gemäß Anspruch 6 gelöst, insbesondere durch:
a) Nutzung der statischen Haltebremse zum dosierten Bremsen von Dreh- und/oder Schwenkwerken von Arbeitsmaschinen,
b) Erfassen einer Dreh- und/oder Schwenkbewegung der Dreh- und/oder Schwenkwerke mittels eines Sensors,
c) Einleiten eines getakteten Ansteuerns der statischen Haltebremse für das Dreh- und/oder Schwenkwerk bei fortgesetzter Betätigung der dynamischen Betriebsbremse und fortgesetzter Dreh und/oder Schwenkbewegung durch eine mit dem Sensor verbundene Steuerung während des Dreh- und/oder Schwenkvorganges,
d) Betätigung der statischen Haltebremse über ein der Arbeitsmaschine zugeordneten Bremspedal und/oder Steuerhebel,
e) drehgeschwindigkeitsabhängiges Ansteuern der statischen Haltebremse über die Steuerung,
f) Auswertung der Bremspedalstellung und/oder Steuerhebeistellung zum Ansteuern der statischen Haltebremse und dauerhaftes Schließen der statischen Haltebremse bei vollständigem Stillstand des Dreh- und/oder Schwenkwerkes oder beim Unterschreiten einer Minimaldrehgeschwindigkeit des Drehwerkes von 0,01 bis 0,2 Umdrehungen/min.

Eine weitere Aufgabe der vorliegenden Erfindung ist es, eine Arbeitsmaschine nach einem oder mehreren der Ansprüche 1 bis 5 anzugeben, wobei die Arbeitsmaschine als Mobilkran oder eine Drehbühne ausgebildet sein kann.

Die Erfindung wird im Folgenden anhand von beispielhaften Ausführungsformen unter Bezugnahme auf die beigefügten Zeichnungen näher erläutert. Es zeigen:
- Fig. 1: ein Blockschaltbild des Steuerungssystems;
- Fig. 2: ein Blockschaltbild der Hydraulik für einen offenen Kreislauf;
- Fig. 3: ein Blockschaltbild der Hydraulik für einen geschlossenen Kreislauf.

Fig. 1 zeigt die erfindungsgemäße Vorrichtung 10 und ihre Betätigungselemente für eine dynamische Betriebsbremse 11 und die damit verbundene Aktorik 11 a, sowie eine statische Haltebremse 12 und die damit verbundene Aktorik 16, deren Signale von einer Steuerung, die vorliegend als Steuerungsrechner 13 ausgebildet ist, erfasst werden. Außerdem erfasst der Steuerungsrechner 13 über einen Sensor 14, ob eine Drehbewegung eines Dreh- und/oder Schwenkwerkes (beides nicht dargestellt) ausgeführt wird oder nicht. Der Steuerungsrechner 13 wertet hierbei die vom Sensor 14 erfassten Signale ggfs. unter Berücksichtigung weiterer Parameter, wie beispielsweise von Massenträgheitsmomenten, aus. Falls das Dreh- und/oder Schwenkwerk der Arbeitsmaschine (beides nicht dargestellt) bei der Betätigung der dynamischen Betriebsbremse 11 nicht wie vorgesehen zum Stillstand kommt, wird eine Notbremsung eingeleitet. Hierzu wird eine Aktorik für die statische Haltebremse 16 von dem Steuerungsrechner 13 angesteuert. Dabei wird die Aktorik der statischen Haltebremse 16 derart angesteuert, dass diese mit einer bestimmten Taktrate schließt und wieder öffnet, bis das Dreh- und/oder Schwenkwerk zum Stillstand gekommen ist.

Sobald der Sensor 14 den Stillstand des Dreh- und/oder Schwenkwerkes an den Steuerungsrechner 13 rückmeldet, schließt dieser über die Aktorik die statische Haltebremse dauerhaft. Erst wenn das Betätigungselement für die dynamische Betriebsbremse 11 von einem Anwender zurückgestellt wird, öffnet die Aktorik der statischen Haltebremse 16 wieder. Hierbei ist es vorgesehen, dass die statische Haltebremse für das Dreh- und/oder Schwenkwerk von dem Anwender über das entsprechende Betätigungselement für die statische Haltebremse 12 erneut geschlossen werden kann.

Die Fig. 2 ist eine schematische Darstellung der Hydraulik der erfindungsgemäßen Vorrichtung, in einem offenen Kreislauf zum Drehen des Drehwerkes einer Arbeitsmaschine. Hierbei fördert eine Pumpe 15 über eine hydraulische Steuereinheit 16 Hydrauliköl zu einem Drehwerksmotor 17, der dadurch angetrieben wird und über ein Getriebe 18 einen Oberwagen einer Arbeitsmaschine (nicht dargestellt) dreht. Die hydraulische Steuereinheit 16 wird von einer elektrischen Steuereinheit 19 angesteuert und gibt Drehrichtung und Drehgeschwindigkeit vor. Während der Drehbewegung wird die statische Haltebremse im Getriebe 18 durch Aufschalten eines Steuerdruckes von einer Pumpe 20 über ein Ventil 21 offen gehalten.

Ein dynamischer Bremsvorgang wird durch die elektrische Steuereinheit 19 eingeleitet und der Drehwerksmotor 17 wird über die hydraulische Steuereinheit 16 abgebremst. Bei einem Versagen der dynamischen Bremse wird dies von der elektrischen Steuereinheit 19 durch Auswerten der Informationen des Sensors 14 (in Fig. 1) erkannt. Daraufhin wird eine Notbremsung über das Ventil 21 eingeleitet. Die elektrische Steuereinheit 19 schaltet das Ventil 21 mit einer bestimmten Taktfrequenz, sodass die statische Haltebremse im Getriebe 18 mit dieser Taktfrequenz öffnet und schließt. Der Oberwagen einer Arbeitsmaschine wird hierdurch dosiert und kontrolliert abgebremst.

Die Fig. 3 ist die Darstellung eines Blockschaltbildes der Hydraulik der erfindungsgemäßen Vorrichtung 10 in einem geschlossenen Kreislauf.

Hierbei fördert eine Verstellpumpe 22 für ein Drehwerk Hydrauliköl zu dem Drehwerksmotor 17. Der Drehwerksmotor 17 wird dadurch angetrieben und damit auch das mit dem Drehwerksmotor 17 wirkverbundene Getriebe 18. Das Getriebe 18 wiederum stellt den Formschluss zum Oberwagen einer Arbeitsmaschine her und treibt diesen letztendlich an. Die Verstellpumpe 22 wird über die elektrische Steuereinheit 19 angesteuert und gibt die Drehrichtung und Drehgeschwindigkeit vor. In dieser Konfiguration ist dem Getriebe 18 eine statische Haltebremse und eine dynamische Betriebsbremse zugeordnet. Beide können unabhängig voneinander angesteuert werden. Während einer Dreh- und/oder Schwenkbewegung wird die statische Haltebremse im Getriebe 18 durch ein Aufschalten des Steuerdruckes der Pumpe 20 über das Ventil 21 offengehalten. Ein dynamischer Bremsvorgang wird von der elektrischen Steuereinheit 19 über ein Ventil 23 für die dynamische Betriebsbremse eingeleitet. Die Pumpe 20 versorgt dabei das Ventil 23 mit dem erforderlichen Steuerdruck.

Ein Versagen des dynamischen Bremssystems wird von der elektrischen Steuereinheit 19 durch Auswertung des Sensors 14 (in Fig. 1) erkannt. Daraufhin wird eine Notbremsung über das Ventil 21 eingeleitet. Die elektrische Steuereinheit 19 schaltet das Ventil 21 mit einer bestimmten Taktfrequenz, sodass die statische Haltebremse im Getriebe 18 mit dieser Taktfrequenz öffnet und schließt und der Oberwagen dadurch dosiert und kontrolliert abgebremst werden kann.

### Bezugszeichenliste

10 Vorrichtung
11 Betätigungselement dynamische Betriebsbremse
11a Aktorik dynamische Betriebsbremse
12 Betätigungselement statische Haltebremse
13 Steuerung/Steuerungsrechner
14 Sensor
15 Pumpe
16 hydraulische Steuereinheit
17 Drehwerksmotor
18 Getriebe
19 elektrische Steuereinheit
20 Pumpe für den Steuerdruck
21 Ventil statische Haltebremse
22 Verstellpumpe Drehwerk, Schwenkwerk
23 Ventil dynamische Betriebsbremse

## Patentansprüche

1. Vorrichtung zum Abbremsen von Dreh- und/oder Schwenkwerken von Arbeitsmaschinen umfassend mindestens eine dynamische Betriebsbremse (11, 11a) zum Abbremsen einer Dreh- und/oder Schwenkbewegung des Dreh- und/oder Schwenkwerkes und mindestens eine statische Haltebremse (16), mit der das Dreh- und/oder Schwenkwerk in einer Position arretierbar ist, wobei der dynamischen Betriebsbremse (11, 11 a) und/oder der statischen Haltebremse (16) mindestens ein Sensor (14) zugeordnet ist, der die aktuelle Bewegung des Dreh- und/oder Schwenkwerkes erfasst und der Sensor (14) mit einer Steuerung (13, 19) verbunden ist, **dadurch gekennzeichnet, dass** die Steuerung (13, 19) eine Betätigung der dynamischen Betriebsbremse (11, 11a) erkennt und bei einer fortgesetzten Dreh- und/oder Schwenkbewegung des Dreh- und/oder Schwenkwerkes bei fortgesetzt betätigter dynamischer Betriebsbremse (11, 11a) die statische Haltebremse (16) getaktet oder proportional oder dosiert ansteuert.

2. Vorrichtung nach Anspruch 1, **dadurch gekennzeichnet, dass** der Sensor (14) zum Erfassen der Dreh- und/oder Schwenkbewegung des Dreh- und/oder Schwenkwerkes als Drehzahlgeber und/oder als hydraulischer Durchflusssensor ausgebildet ist.

3. Vorrichtung nach Anspruch 1, **dadurch gekennzeichnet, dass** die Taktrate der durch die Steuerung (13, 19) angesteuerten statischen Haltebremse (16) fest oder variabel ausgebildet ist.

4. Vorrichtung nach Anspruch 1, **dadurch gekennzeichnet, dass** die statische Haltebremse (16) nach Stillstand des Dreh- und/oder Schwenkwerkes dauerhaft geschlossen bleibt, solange die dynamische Betriebsbremse (11, 11a) fortgesetzt betätigt ist.

5. Vorrichtung nach einem oder mehreren der Ansprüche 1 bis 4, **dadurch gekennzeichnet, dass** bei Unterschreitung einer Minimaldrehzahl des Dreh- und/oder Schwenkwerkes, die statische Haltebremse (16) dauerhaft schließt, solange die dynamische Betriebsbremse (11, 11a) betätigt bleibt.

6. Verfahren zum Steuern der Vorrichtung gemäß den Ansprüchen 1 bis 5,
**gekennzeichnet durch** die Verfahrensschritte:
a) Nutzung der statischen Haltebremse (16) zum dosierten Bremsen von Dreh- und/oder Schwenkwerken von Arbeitsmaschinen,
b) Erfassen einer Dreh- und/oder Schwenkbewegung der Dreh- und/oder Schwenkwerke mittels eines Sensors,
c) Einleiten eines getakteten Ansteuerns der statischen Haltebremse (16) für das Dreh- und/oder Schwenkwerkes bei fortgesetzter Betätigung der dynamischen Betriebsbremse (11, 11a) und fortgesetzter Dreh- und/oder Schwenkbewegung **durch** eine mit dem Sensor verbundene Steuerung (13, 19) während des Dreh- und/oder Schwenkvorganges,
d) Betätigung der statischen Haltebremse (16) über ein der Arbeitsmaschine zugeordnetem Bremspedal und/oder Steuerhebel (12),
e) drehgeschwindigkeitsabhängiges Ansteuern der statischen Haltebremse (16) über die Steuerung (13, 19),
f) Auswertung der Bremspedalstellung und/oder Steuerhebeistellung zum Ansteuern der statischen Haltebremse (16) und dauerhaftes Schließen der statischen Haltebremse (16) bei vollständigem Stillstand des Dreh- und/oder Schwenkwerkes oder beim Unterschreiten einer Minimaldrehgeschwindigkeit des Drehwerkes von 0,01 bis 0,2 Umdrehungen/min.

7. Arbeitsmaschine nach einem oder mehreren der Ansprüche 1 bis 5, **dadurch gekennzeichnet, dass** die Arbeitsmaschine eine Arbeitsmaschine mit drehbarem Oberwagen ist.

8. Arbeitsmaschine nach Anspruch 7, **dadurch gekennzeichnet, dass** die Arbeitsmaschine ein Mobilkran ist.

9. Arbeitsmaschine nach Anspruch 7, **dadurch gekennzeichnet, dass** die Arbeitsmaschine eine Drehbühne ist.

## Claims

1. Apparatus for braking rotating and/or slewing gear of machines, comprising at least one brake for dynamic operations (11, 11a) for braking a rotary and/or slewing movement of the rotating and/or slewing gear, and at least one static holding brake (16) with which the rotating and/or slewing gear can be locked in a position, the brake for dynamic operations (11, 11a) and/or the static holding brake (16) having associated with them at least one sensor (14) which senses the current movement of the rotating and/or slewing gear, and the sensor (14) being connected to a control system (13, 19), **characterised in that** the control system (13, 19) detects actuation of the brake for dynamic operations (11, 11 a) and, if a rotary and/or slewing movement of the rotating and/or slewing gear continues while the brake for dynamic operations (11, 11 a) continues to be actuated, operates the static holding brake (16) in a clock-signal controlled or proportional or metered manner.

2. Apparatus according to claim 1, **characterised in that** the sensor (14) for sensing the rotary and/or slewing movement of the rotating and/or slewing gear takes the form of a tacho-generator and/or a hydraulic flow sensor.

3. Apparatus according to claim 1, **characterised in that** the clock-signal rate for the static holding brake (16) operated by the control system (13, 19) is of a fixed or variable form.

4. Apparatus according to claim 1, **characterised in that**, on the rotary and/or slewing gear coming to a halt, the static holding brake (16) remains applied in a sustained way for as long as the brake for dynamic operations (11, 11 a) continues to be actuated..

5. Apparatus for braking according to one or more of claims 1 to 4, **characterised in that**, if there is a drop below a minimum speed of revolution for the rotating and/or slewing gear, the static holding brake (16) is applied in a sustained way for as long as the brake for dynamic operations (11, 11 a) remains actuated..

6. Method of controlling the apparatus according to claims 1 to 5, **characterised by** the following method steps:
a) use of the static holding brake (16) for the metered braking of rotating and/or slewing gear of machines,
b) sensing of a rotary and/or slewing movement of the rotating and/or slewing gear by means of a sensor,
c) if the brake for dynamic operations (11, 11 a) continues to be actuated and the rotary and/or slewing movement continues, initiation by a control system (13, 19) connected to the sensor of clock-signal controlled operation of the static holding brake (16) for the rotating and/or slewing gear, during the rotating and/or slewing process,
d) actuation of the static holding brake (16) by means of a brake pedal and/or control lever (12) associated with the machine,
e) operation of the static holding brake (16) by means of the control system (13, 19) as a function of speed of revolution.
f) analysis of the position of the brake pedal and/or control lever for operating the static holding brake (16) and sustained application of the static holding brake (16) if the rotating and/or slewing gear comes to a complete halt or if the speed of the rotating gear drops below a minimum speed for it of 0.01 to 0.2 revolutions/min.

7. Machine according to one or more of claims 1 to 5, **characterised in** the machine is a machine which has a rotatable superstructure.

8. Machine according to claim 7, **characterised in that** the machine is a mobile crane.

9. Machine according to claim 7, **characterised in that** the machine is a revolving platform or stage.

## Revendications

1. Dispositif de freinage de mécanismes rotatifs et/ou pivotants de machineries, comprenant au moins un frein de service dynamique (11, 11a) destiné à freiner un mouvement de rotation et/ou de pivotement du mécanisme rotatif et/ou pivotant et au moins un frein d'arrêt statique (16) au moyen duquel le mécanisme rotatif et/ou pivotant peut être bloqué dans une position, le frein de service dynamique (11, 11a) et/ou le frein d'arrêt statique (16) étant chacun associé à au moins un capteur (14) qui détecte le mouvement actuel du mécanisme rotatif et/ou pivotant et le capteur (14) étant relié à une commande (13, 19), **caractérisé en ce que** la commande (13, 19) détecte un actionnement du frein de service dynamique (11, 11a) et commande le frein d'arrêt statique (16) de façon synchronisée ou proportionnelle ou dosée lors d'un mouvement continu de rotation et/ou de pivotement du mécanisme rotatif et/ou pivotant en cas d'actionnement continu du frein de service dynamique (11, 11a).

2. Dispositif selon la revendication 1, **caractérisé en ce que** pour détecter le mouvement de rotation et/ou de pivotement du mécanisme rotatif et/ou pivotant, le capteur (14) est configuré en transmetteur de vitesse de rotation et/ou en un capteur de débit hydraulique.

3. Dispositif selon la revendication 1, **caractérisé en ce que** la synchronisation (16) du frein d'arrêt statique commandé par la commande (13, 19) est configurée pour être fixe ou variable.

4. Dispositif selon la revendication 1, **caractérisé en ce que** après l'arrêt du mécanisme rotatif et/ou pivotant, le frein d'arrêt statique (16) reste fermé de manière permanente tant que le frein de service dynamique (11, 11a) est actionné en continu.

5. Dispositif selon une ou plusieurs des revendications 1 à 4, **caractérisé en ce que** lorsqu'une vitesse de rotation minimale du mécanisme rotatif et/ou pivotant devient inférieure à un seuil, le frein d'arrêt statique (16) reste fermé tant que le frein de service dynamique (11, 11a) reste actionné.

6. Procédé de commande du dispositif selon les revendications 1 à 5, **caractérisé par** les étapes suivantes consistant à :
a) utiliser le frein d'arrêt statique (16) pour freiner de façon dosée des mécanismes rotatifs et/ou pivotants,
b) détecter un mouvement de rotation et/ou de pivotement des mécanismes rotatifs et/ou pivotants au moyen d'un capteur,
c) engager une commande synchronisée du frein d'arrêt statique (16) pour le mécanisme rotatif et/ou pivotant lors de l'actionnement continu du frein de service dynamique (11, 11a) et du mouvement continu de rotation et/ou de pivotement par une commande (13, 19) reliée au capteur, lors du processus de rotation et/ou pivotement,
d) actionner le frein d'arrêt statique (16) au moyen d'une pédale de frein et/ou d'un levier de commande (12) associés à la machinerie,
e) commander le frein d'arrêt statique (16) au moyen de la commande (13, 19) en fonction de la vitesse de rotation,
f) évaluer la position de la pédale de frein et/ou la position du levier de commande pour commander le frein d'arrêt statique (16) et fermer durablement le frein d'arrêt statique (16) lors de l'arrêt complet du mécanisme rotatif et/ou pivotant ou lorsqu'une vitesse de rotation minimale du mécanisme rotatif de 0,01 à 0,2 tours/min devient inférieure à un seuil.

7. Machinerie selon une ou plusieurs des revendications 1 à 5, **caractérisée en ce que** la machinerie est une machinerie tournante.

8. Machinerie selon la revendication 7, **caractérisée en ce que** la machine-outil est une grue mobile.

9. Machinerie selon la revendication 7, **caractérisée en ce que** la machinerie est une scène à plateau tournant.
